# EUROPÄISCHE PATENTSCHRIFT

(11) **EP 3 448 590 B1**
(45) Veröffentlichungstag und Bekanntmachung des Hinweises auf die Patenterteilung: **02.08.2023**
(21) Anmeldenummer: 17720474.0
(22) Anmeldetag: 27.04.2017
(51) Int. Cl.: B08B 3/02, B08B 3/04, B08B 3/14, F26B 5/04, F26B 11/04

(54) **VERFAHREN UND VORRICHTUNG ZUM REINIGEN VON WERKSTÜCKEN AUS METALL**
METHOD AND DEVICE FOR CLEANING METAL WORKPIECES
PROCÉDÉ ET DISPOSITIF DE NETTOYAGE DE PIÈCES EN MÉTAL

(30) Priorität: 27.04.2016 DE 102016107840
(43) Veröffentlichungstag der Anmeldung: 06.03.2019
(73) Patentinhaber: Elwema Automotive GmbH, 73479 Ellwangen (DE)
(72) Erfinder: ALVAREZ, Antonio, 52224 Stolberg (DE); SONNTAG, Dietmar, 52152 Simmerath (DE)
(74) Vertreter: Lippert Stachow Patentanwälte Rechtsanwälte
(86) Internationale Anmeldenummer: PCT/EP2017/060140
(87) Internationale Veröffentlichungsnummer: WO 2017/186888

(56) Entgegenhaltungen:
- DE-A1- 19 609 119
- DE-A1-102007 027 944
- JP-A- S58 210 888

## Beschreibung

### TECHNISCHES GEBIET

Die Erfindung betrifft ein Verfahren zum Reinigen von Werkstücken aus Metall mit den Merkmalen des Oberbegriffs des Anspruchs 1 sowie eine zur Durchführung des Verfahrens geeignete Vorrichtung mit den Merkmalen des Oberbegriffs des Anspruchs 7.

### STAND DER TECHNIK

Werkstücke aus Metall werden in der Massenproduktion häufig auf automatischen Fertigungsstraßen bearbeitet und fertiggestellt. Besonders in der Automobilindustrie spielen solche Verfahren eine große Rolle. Dabei werden häufig spanende Bearbeitungsverfahren angewendet, in denen Schmiermittel eingesetzt werden sowie Späne und Grate entstehen. In der letzten Zeit hat sich die so genannte Minimalmengenschmierung durchgesetzt, bei der nur geringe Mengen, beispielsweise < 100 (Mindermengenkühlschmierung, MMKS) oder gar < 20 ml/h (Minimalmengenschmierung, MMS), des Kühlschmiermittels angewendet werden. Dies hat unter anderem den Vorteil, dass nur sehr geringe Mengen an flüssigen Abfällen auftreten und dass die anfallenden Späne nicht verunreinigt werden und leicht der Wiederverwendung zugeführt werden können. Bevor solche Werkstücke weiterbearbeitet oder in Baugruppen montiert werden, müssen Verunreinigungen, etwa durch Reste des Kühlschmiermittels, entfernt werden. Hierzu sind zahlreiche Verfahren bekannt, die wässrige oder nicht wässrige Lösemittel anwenden, wobei neuerdings wässrige Lösungsmittel bevorzugt werden, da sie weniger Kosten und Umweltprobleme verursachen.

Üblicherweise werden die Werkstücke in die Lösemittel eingetaucht und/oder mit einem Strahl des Lösemittels behandelt.

Dabei werden nicht nur Schmiermittelreste und Späne, sondern auch störende Grate entfernt.

In der DE 44 10 550 C1 wird ein Verfahren zum Trocknen von Werkstücken, welche einem Reinigungs- und Spülvorgang unterzogen wurden, in einer druckdichten Kammer beschrieben, wobei die Teile in der Kammer zunächst durch mit Überdruck eingeleiteten Wasserdampf erwärmt werden, wobei die Teile durch das gebildete Kondenswasser zunächst gespült werden. Wird danach der Druck gegebenenfalls unter Atmosphärendruck vermindert, dann verdampfen die Kondenswasserreste auf der Oberfläche der Teile, die dann der Kammer trocken entnommen werden können. Dabei unterliegen die Teile starken Temperaturschwankungen, beispielsweise von über 100 °C bis nahe 0 °C.

In industriellen Reinigungsprozessen ist die Anwendung von Unterdruck zum Zwecke der Trocknung von gereinigten Werkstücken beim sog. "Vakuumtrocknen" bekannt. Die Trocknung erfolgt hierbei im Anschluss an die eigentliche Reinigung in einem separaten Arbeitsschritt.

DE 10 2007 027 944 A1 offenbart ein Verfahren und eine Einrichtung zum Reinigen von Gegenständen, die mit Öl- oder fetthaltigen Bearbeitungsrückständen verunreinigt sind, mit Hilfe eines Hochdruck-Dampfstrahls in einer geschlossenen Behandlungskammer unter einem Druck, der niedriger als der Atmosphärendruck ist, wobei in den Hochdruck-Dampfstrahl Reinigungs- oder Abrasivmittel eingeführt werden. Auch bei diesem Verfahren unterliegt das Werkstück starken Temperaturschwankungen. Vorgesehen ist, dass ein mit hoher Energie auf das Werkstück 2 auftreffender Flüssigkeitsstrahl, auch Dampf- oder Gasstrahl, Rückstände am Werkstück abstrahlt und sie in der Behandlungskammer 1 herumwirbelt. Es wird also eine chaotische Zerstäubung des Reinigungsstrahls bewirkt, die weder sicherstellt, dass die gesamte Werkstückoberfläche bestrahlt wird, noch, dass die durch den Strahl gelösten Schmutzpartikel von der

Werkstückoberfläche vollständig entfernt werden.

Es hat sich gezeigt, dass es nachteilig ist, wenn die Teile nach dem Reinigen und gegebenenfalls Trocknen eine wesentlich andere Temperatur als die Umgebung, in der die weitere Bearbeitung bzw. Montage stattfinden soll, haben. Beispielsweise wird ein Werkstück aus Aluminium (linearer thermischer Ausdehnungskoeffizient 23 * 10-⁶) mit einem Durchmesser von 100 mm bei einer Erwärmung um 10 K um 23 µm größer. Soll es in eine entsprechend große Bohrung eingebaut werden, dann verändert sich durch Temperaturausgleich der Charakter der Passung. Bei einer weiteren Bearbeitung besteht andererseits die Gefahr, dass zu viel Material entfernt wird. Das Werkstück muss also vor der Montage temperiert werden, was bei größeren Objekten einen merklichen Zeitaufwand erfordert.

DE 19609119 A1 beschreibt ein weiteres Reinigungsverfahren. Dabei soll das Werkstück in einer Behandlungskammer gereinigt werden, in der Unterdruck herrscht. Um in Kontakt mit dem Reinigungsmittel zu gelangen, wird das Werkstück innerhalb der Behandlungskammer rotiert. Die bloße Benetzung der Werkstückoberfläche reicht jedoch in vielen Fällen nicht aus, um anhaftende Verschmutzungen abzulösen.

Bei der in JP S58210888 A beschriebenen Reinigungsvorrichtung wird ein Werkstück innerhalb einer Behandlungskammer von mehreren Seiten zugleich besprüht. Auch hier ist nicht sichergestellt, dass partiell gelöste Schmutzpartikel vollständig von der Oberfläche entfernt werden und sich nicht andernorts erneut anlagern.

### AUFGABE DER ERFINDUNG

Die Erfindung stellt sich die Aufgabe, ein Verfahren anzugeben, mit dem Werkstücke aus Metall, insbesondere nach spanender Bearbeitung unter Minimalmengenschmierung, gereinigt und gegebenenfalls getrocknet werden können, wobei die Temperatur des Werkstücks in einem Rahmen bleibt, der eine weitere Bearbeitung oder eine Montage ohne vorherige Temperierung ermöglicht. Eine weitere Aufgabe besteht darin, eine Vorrichtung anzugeben, mit der sich dieses Verfahren ausführen lässt.

Diese Aufgaben werden gelöst durch ein Verfahren nach dem Anspruch 1 und eine Vorrichtung nach Anspruch 8.

Es wurde nämlich überraschenderweise gefunden, dass bei der Reinigung mit einem Strahl aus Dampf- und/oder Heißwasser, insbesondere aus Wasserdampf, die vorhandenen Verunreinigungen vom Werkstück abgestreift werden können, wenn ein solcher Strahl abtastend relativ zur Oberfläche des Werkstücks geführt wird, wenn gleichzeitig ein Unterdruck gegenüber dem äußeren Atmosphärendruck eingestellt wird. Durch den Unterdruck wird das auf der Oberfläche verbleibende Wasser verdampft und dabei der bearbeiteten Stelle die durch den Dampf bzw. das Heißwasser zugeführte Wärme zumindest teilweise wieder entzogen, so dass diese Stelle die vor der Bearbeitung herrschende Temperatur wieder annimmt, bevor die Wärme sich im Werkstück ausbreiten kann. Die Verunreinigungen werden dabei mit dem gegebenenfalls kondensierten Wasser sowohl in der Abtastrichtung über die Oberfläche transportiert und können am Ende der Abtastbahn in einen Sumpf abtropfen, als auch durch Verspritzen von der Oberfläche entfernt. An der Auftreffstelle bleibt nur reines Wasser, gegebenenfalls aus der Kondensation des Dampfs, zurück, das aufgrund des Unterdrucks rückstandsfrei verdampfen kann.

Das Heißwasser hat vor dem Passieren der Düse bevorzugt eine Temperatur von 70 bis 95 °C. Wird Dampf angewendet, dann hat dieser vor dem Passieren der Düse bevorzugt einen Druck von 0,2 bis 1 MPa, besonders bevorzugt 0,2 bis 0,4 MPa, insbesondere 0,3 MPa (absolut) und eine Temperatur zwischen 120 und 200 °C, besonders bevorzugt 135 bis 160 °e, insbesondere 140 °C

Die Verwendung von Wasserdampf, insbesondere von Heißdampf (ungesättigter Dampf bzw. Trockendampf) oder Sattdampf, ist bevorzugt. Vorzugsweise wird zur Dampferzeugung Wasser ohne Zusätze verwendet.

Es wird bevorzugt ein Elektroden-Dampferzeuger zur Dampferzeugung eingesetzt. Hierbei wird vorzugsweise kein demineralisiertes Wasser, sondern Wasser mit ausreichender Leitfähigkeit, insbesondere mit Mineralgehalt verwendet, z.B. Leitungs- oder Brunnenwasser. Das Wasser kann dabei insbesondere im Kreislauf zirkuliert werden.

Betreffend die Relativbewegung des Strahls bedeutet "abtastend" in diesem Zusammenhang, dass die Auftreffstelle, d.h. die Stelle an der der Strahl aus Dampf bzw. Heißwasser auf die Oberfläche des Werkstücks trifft und Verunreinigungen von der Oberfläche im Wasser bzw. Kondenswasser aufgenommen werden, auf einer zusammenhängenden Bahn in der Richtung von einem Ende des Werkstücks zum anderen Ende geführt wird. Diese Abtastbahn kann einen zusammenhängenden Verlauf von einem Ende zum anderen haben oder auch aus mehreren Abschnitten bestehen. Sind mehrere Düsen zur Strahlerzeugung vorhanden, können mehrere den einzelnen Düsen zugeordnete Abtastbahnen vorhanden sein oder es können auch einzelne oder alle Düsen nur jeweils einen Abschnitt zu einer Abtastbahn beitragen. Im einfachsten Fall können so viele Düsen um das Werkstück angeordnet sein, dass sich die entsprechenden Abtaststellen überlappen und durch eine einfache Linearbewegung die gesamte Oberfläche des Werkstücks gereinigt und getrocknet werden kann.

Der verminderte Druck im geschlossenen Behälter liegt bevorzugt zwischen 850 und 20 hPa absolut, besonders bevorzugt zwischen 100 und 300 hPa absolut.

In bevorzugter Ausführung kann das erfindungsgemäße Verfahren so ausgeführt werden, dass die an der Werkstückoberfläche zurückgebliebenen Reste von Wasser vollständig verdampft, d.h. dass eine Trocknung der Werkstückoberfläche im gleichen Arbeitsschritt wie die Reinigung erfolgt. Da das Werkstück danach trocken und temperiert ist, kann es unmittelbar weiterbearbeitet oder montiert werden.

Das Abtasten der Oberfläche des Werkstücks wird so durchgeführt, dass die Abtaststelle sich auf einer schraubenförmigen Bahn bewegt, die sich durch Überlagerung einer Kreisbewegung und einer Linearbewegung ergibt. Hierbei erfolgt der Transport der Verunreinigungen kontinuierlich in einer Richtung, die der der Linearbewegung entgegengesetzt ist, zum Ende des Werkstücks hin. Für eine solche Ausführungsform ist eine Düse ausreichend. Die Linearbewegung kann kontinuierlich sein. Sie kann aber auch schrittweise beispielsweise nach jeweils einer oder mehreren vollständigen Kreisbewegungen ausgeführt werden.

Das Abtasten erfolgt, indem das Werkstück, die Düse oder beide Teile bewegt werden, wobei das Werkstück insbesondere linear an einer Anordnung mit mindestens einer um eine zu ihrer eigenen Achse parallele Achse rotierenden Düse vorbeigeführt wird.

Die kreisförmige Bewegung kann beispielsweise auf einfache Weise bewirkt werden, indem das Werkstück um eine Achse gedreht wird, die mit der Richtungsachse der Linearbewegung zusammenfällt. Es ist aber auch möglich, die Düse auf einer geschlossenen Bahn um das Werkstück zu bewegen. Dabei kann es zweckmäßig sein, die Düse nach Vollendung einer Kreisbahn wieder zum Ausgangspunkt zurückzuführen, um die Versorgung der Düse mit Dampf bzw. Heißwasser zu erleichtern. Während der Rückführung kann die Linearbewegung angehalten werden.

Bei einer bevorzugten Ausführungsform sind mehrere Düsen vorhanden, die in Richtung der Linearbewegung und/oder in einer Ebene um das Werkstück herum, vorzugsweise mit jeweils gleichen Winkelabständen, angeordnet sind. Im letzteren Fall kann es vorteilhaft sein, wenn die Düsen keine vollständigen Kreisbewegungen, sondern nur Kreisbögen beschreiben, deren Länge beispielsweise dem Winkelabstand oder einem Vielfachen davon entsprechen kann. Nach der Bewegung über einen solchen Kreisbogen werden sie zurückgeführt, wodurch sich eine oszillierende Bewegung ergibt. Dadurch wird die Versorgung der Düsen mit Dampf oder Heißwasser erleichtert. Stattdessen oder zusätzlich kann auch das Werkstück um eine Achse oszillierend bewegt werden. Diese Achse ist bevorzugt die Richtung der Linearbewegung.

Ferner ist es vorteilhaft, die Bewegung so auszuführen, dass ihre Richtung senkrecht ist, also beispielsweise das Werkstück senkrecht von unten nach oben und/oder die Düsen von oben nach unten zu bewegen. Dabei unterstützt die Schwerkraft den Transport der Verunreinigungen und des Reinigungswassers zum unteren Bereich des Behälters und zum Sumpf hin.

Dieser Transport wird bei einer weiteren vorteilhaften Ausführungsform auch gefördert, wenn die Düsen so zur Werkstück angeordnet sind, dass der Strahl aus Dampf oder Heißwasser mit der Richtung der Linearbewegung einen Winkel zwischen beispielsweise 90° und 135°, bevorzugt zwischen 90° und 105°, bildet, das heißt schräg nach unten gerichtet ist. Um bei komplizierteren Werkstücken mit Sacklöchern, Hinterschneidungen und dergleichen die gesamte Oberfläche reinigen zu können, werden können bevorzugt zusätzliche Düsen angebracht werden, bei denen der Strahl aus Dampf oder Heißwasser senkrecht zur Linearbewegung oder in einem Winkel von beispielsweise 45 bis 90°, bevorzugt 75 bis 90° d.h. schräg nach oben gerichtet ist.

In einer weiteren bevorzugten Ausführungsform befinden sich eine oder mehrere Düsen auf einem beispielsweise kreuz- oder scheibenförmigen Düsenträger, der weiter bevorzugt drehbar eingerichtet ist. Die Strahlrichtungen der einen oder mehreren Düsen können dabei mit einer Senkrechten zur zu behandelnden Oberfläche einen Winkel von 0 bis 45°, bevorzugt 0 bis 15° bilden, d.h. senkrecht oder schräg zu dieser Oberfläche ausgerichtet sein. Durch Rotation des Düsenträgeres wechselt so ggf. die Richtung der Schrägstellung. Insbesondere können auf einem Düsenträger auch Düsen von in den genannten Grenzen unterschiedlicher Richtung angeordnet sein. Hierdurch wird die Reinigungswirkung bei komplexen Bauteilen (mit zerklüfteten Oberflächen) weiter verbessert. Die Erfindung eignet sich insbesondere für spanabhebend bearbeitete Werkstücke aus Metall.

Die Drehzahl eines rotierenden Düsenträgers liegt bevorzugt oberhalb von 750 min⁻¹, besonders bevorzugt zwischen 1250 min⁻¹ und
1750 min⁻¹ , insbesondere bei 1500 min⁻¹ .

Bei der Anordnung der Düsen auf einem Düsenträger kann ein gewisser Bereich um die Rotationsachse freigelassen werden. Dieser Bereich kann mit einer Rotorblattstruktur, ggf. mit Durchbrüchen zur Rückseite, versehen sein und erzeugt dann infolge der Rotation eine Sogwirkung vom Werkstück weg, wodurch der Abtransport von Kondensat und Wasserdampf sowie die Trocknung gefördert werden.

Das vom Werkstück nach unten ablaufende Wasser sowie auch das an der Behälterinnenwand nach unten ablaufende Spritzwasser sammelt sich am Boden des Behälters in einem Sumpf und kann dort abgesaugt oder abgelassen werden.

Das erfindungsgemäße Verfahren kann ergänzt werden, indem vor dem Einbringen des Werkstückes in den geschlossenen Behälter zum Reinigen und gegebenenfalls Trocknen auf dessen Oberfläche eine wässrige Lösung eines Reinigungsmittels aufgetragen, bevorzugt aufgesprüht wird, wie es beispielsweise in der anhängigen Patentanmeldung DE 10 2014 101 123 A1 beschrieben ist.

Hierbei wird auf das Werkstück ein Reinigerkonzentrat mit einem Gehalt von mindestens 0,5 Gewichtsprozent eines nichtionischen oder anionischen Tensids aufgetragen. Das nichtionische Tensid kann ein Alkoxylat eines Fettalkohols mit 6 bis 22 Kohlenstoffatomen im Alkylrest sein. Das anionische Tensid kann ein Sulfat, Sulfonat oder eine Carbonsäure mit aliphatischen, aromatischen oder aliphatischen-aromatischen Kohlenwasserstoffrest sein. Das Auftragen der Reinigungslösung kann auch durch vorübergehendes Eintauchen in ein Bad erfolgen.

In einer besonders bevorzugten Ausführungsform wird die Oberflächentemperatur des Werkstücks hinter der Auftreffstelle, in deren Bewegungsrichtung gesehen, berührungslos gemessen. Danach werden Unterdruck und Massenstrom des Dampfs oder des Heißwassers so geregelt, dass sich die gewünschte Oberflächentemperatur, beispielsweise die Temperatur im Werkstück vor der Reinigung oder die bei der weiteren Bearbeitung oder Montage herrschende Temperatur ergibt. Dadurch kann verhindert werden, dass die Werkstücktemperatur durch die Anwendung des erfindungsgemäßen Verfahrens und damit die Abmessung des Werkstücks verändert wird.

Bevorzugt wird das Verfahren so ausgeführt, dass die Temperatur des Werkstücks nach Ende der Reinigung und gegebenenfalls Trocknung um nicht mehr als 2 K von der Temperatur vor der Reinigung abweicht. Es ist aber selbstverständlich auch möglich, das Verfahren so auszuführen, dass sich eine vorgegebene Temperaturänderung ergibt.

Die Erfindung umfasst auch eine Vorrichtung zur Ausführung des oben beschriebenen Verfahrens, mit den Merkmalen des Oberbegriffs des Anspruchs 7.

Diese Mittel zur Einstellung des Massestroms können z.B. sowohl den Druck des Wassers oder Dampfs oder den Strömungswiderstand der Leitungen und Düsen oder auch beides einstellen. Der Strömungswiderstand lässt sich beispielsweise mittels Drosselklappen, veränderlichen Blenden oder dergleichen einstellen.

Die erfindungsgemäße Vorrichtung umfasst vorzugsweise eine Düsenanordnung, bei der mehrere Düsen auf mindestens einer das Werkstück umgebenden geschlossenen Kurve angeordnet sind. Diese geschlossene Kurve kann beispielsweise ein Kreis in einer Ebene oder auch eine zickzackförmige geschlossene Linie sein. Es sind auch geschlossene Kurven möglich, die besonders an die Gestalt des Werkstücks angepasst sind. Dadurch kann das Werkstück mit einer einfachen Linearbewegung, gegebenenfalls kombiniert mit einer gegebenenfalls oszillierenden Rotation, vollständig gereinigt werden.

Die mindestens eine Düsenanordnung der erfindungsgemäße Vorrichtung umfasst mindestens eine Düse, die um eine zu ihrer eigenen Achse parallele und/oder beabstandete Achse rotieren kann. Dabei können auch mehrere Düsen auf einem rotierenden Kopf montiert sein.

Die von einer solchen Düsenanordnung erzeugte Abtastbahn entsteht dann durch Überlagerung einer Kreisbewegung und der Linearbewegung des Werkstücks und/oder der Düsenanordnung. Die Düsen können auch in einem Winkel von beispielsweise 0 bis 45°, bevorzugt 0 bis 15°, zur Rotationsachse ausgerichtet sein.

In einer bevorzugten Ausführungsform sind die Düsen auf einem mehrarmigen Düsenträger so angebracht, dass ein zentraler Bereich um die Rotationsachse frei von Düsen bleibt. Der Düsenträger kann mit einer Rotorblattstruktur, ggf. mit Durchbrüchen zur Rückseite versehen sein, sodass bei der Rotation eine Sogwirkung von der Düsenseite zur Rückseite entsteht.

In einer weiteren Ausführungsform wird die Halterung für das Werkstück zugleich als Verschluss für die Öffnung der Behandlungskammer genutzt. Dies lässt sich leicht realisieren, wenn die Halterung in die Behandlungskammer hinein und aus dieser heraus bewegbar ist.

Bevorzugt umfasst die Vorrichtung ferner Mittel, mit denen die Oberflächentemperatur des Werkstücks an mindestens einer bestimmten Stelle gemessen werden kann. Um eine Störung des Reinigungs- und gegebenenfalls Trocknungsvorgangs zu vermeiden, werden Mittel zur berührungslosen Messung bevorzugt. Dies können beispielsweise Infrarot-Thermometer sein, bei denen der zu messende Bereich des Werkstücks durch eine Infrarot-Optik auf einem geeigneten Detektor abgebildet wird, wobei diese Messleitung noch auf die Emissionseigenschaften der Werkstückoberfläche eingestellt werden kann.

Wenn die Temperatur der Werkstückoberfläche hinter der Auftreffstelle gemessen werden kann, ist es möglich, den Dampf- bzw. Heißwasserstrom sowie den Unterdruck manuell so zu einzustellen, dass sich die gewünschte Oberflächentemperatur ergibt. Bevorzugt umfasst die erfindungsgemäße Vorrichtung aber eine Regeleinrichtung, welche entweder den Dampf- bzw. Heißwasserstrom oder den Unterdruck oder beide automatisch aufgrund der gemessenen Oberflächentemperatur und deren Abweichung von einem eingestellten Sollwert regelt.

Da die Innenwand des Behälters durch Verspritzen des Reinigungswassers, welches die entfernten Verunreinigungen enthält, ebenfalls verunreinigt werden kann, ist sie vorteilhaft mit einem Schmutz und Wasser abweisenden Stoff, beispielsweise Polytetrafluorethylen oder Silikonharz, beschichtet.

Das erfindungsgemäße Verfahren kann in automatische Produktionsabläufe eingegliedert werden, wobei es zwischen der spanende Bearbeitung oder Umformung und der Montage stattfinden kann. Da es die Reinigung und Trocknung in einem Arbeitsgang ermöglicht, wird der gesamte Ablauf vereinfacht. Insbesondere eignet es sich für die automatisierte Reinigung und gegebenenfalls Trocknung von Bauteilen in der Autoindustrie, insbesondere von Komponenten von Verbrennungsmotoren, beispielsweise von Motorblöcken, Zylinderköpfen, Kurbelwellengehäusen, Getriebegehäusen und dergleichen.

Das erfindungsgemäße Verfahren lässt sich problemlos in den Takt von entsprechenden Fertigungslinien einfügen. Beispielsweise kann die übliche Taktzeit des Verfahrens bei der Fertigung von Zylinderköpfen oder Motorblöcken für Pkw-Motoren zu drei etwa gleichen Teilen auf den eigentlichen Reinigungs- und Trocknungsvorgang, die Belüftung und Öffnung der Unterdrucckammer sowie den Wechsel des Werkstücks mit Verschließen der Kammer und Herstellen des Unterdrucks aufgeteilt werden, beispielsweise je ca. 10 s bei einer Taktzeit von ca. 30 s insgesamt. Das Verfahren eignet sich für Werkstücke aus einer Vielzahl von Werkstoffen, wie Eisen, Grauguss, Stahl, Messing, Bronze, Zink und seine Legierungen. Insbesondere ist es vorteilhaft für Werkstoffe aus Leichtmetallen, die typischerweise höhere thermische Ausdehnungskoeffizienten aufweisen. Beispiele sind Aluminium, Aluminiumlegierungen mit Silizium, Magnesium, Kupfer, insbesondere Aluminiumgusslegierungen, Magnesium, Magnesiumlegierungen, Titan und seine Legierungen. Durch das erfindungsgemäße Verfahren wird die Menge an verunreinigtem Abwasser gegenüber dem Stand der Technik stark vermindert, wodurch sich eine Kostensenkung ergibt.

Der Energieverbrauch beim erfindungsgemäßen Verfahren kann vergleichbar oder sogar geringer gehalten werden als bei der herkömmlichen Reinigung mit Druckluft. Dabei wird aber die Oberfläche vollständig von Feuchtigkeit, Schmiermittelresten und anderen Verunreinigungen befreit, was mit Druckluft nicht möglich ist.

### KURZE BESCHREIBUNG DER FIGUREN

Die Erfindung wird nachstehend mit Bezug auf die beigegebenen Zeichnungen beispielhaft und ohne Beschränkung des Schutzumfangs näher erläutert.
Figur 1 zeigt einen schematischen Längsschnitt durch eine erfindungsgemäße Vorrichtung nach einer ersten Ausführungsform.
Figur 2 zeigt eine schematische Seitenansicht des Werkstücks mit der eingezeichneten Abtastbahn der Vorrichtung nach Figur 1.
Figur 3 zeigt einen schematischen Querschnitt durch eine erfindungsgemäße Vorrichtung nach einer zweiten Ausführungsform.
Figur 4 zeigt eine schematische Seitenansicht des Werkstücks mit eingezeichneten Abtastbahnen der Vorrichtung nach Figur 3;
Figur 5 ein alternatives Ausführungsbeispiel mit Rückführung der Reinigungsflüssigkeit als vereinfachtes Flussdiagramm.

### DETAILLIERTE BESCHREIBUNG ANHAND DER FIGUREN

In Figur 1 ist eine Vorrichtung zur Ausführung des erfindungsgemäßen Verfahrens schematischen Längsschnitt dargestellt. Die Vorrichtung umfasst einen Behälter 1, der nach oben offen ist und durch einen Deckel 2 unter Beteiligung einer Dichtung 3 vakuumdicht verschließbar ist. Der Behälter 1 setzt sich nach unten über ein Verbindungsrohr 13 zu einem Sumpfbehälter 10 fort. Im Behälter 1 ist ein zu reinigendes Werkstück 4 untergebracht und von einer Halterung gehalten. Aus Gründen der Übersicht ist diese Halterung und sind die gegebenenfalls für die Ausführung der Linear- und Drehbewegung des Werkstücks 4 notwendigen Durchführung durch die Behälterrand hier nicht gezeigt, können aber vom Fachmann leicht ergänzt werden. Diese Halterung mit dem Werkstück 4 kann eine durch den geschlossenen Pfeil 7 beschriebene Drehbewegung um eine Achse 5 sowie gleichzeitig eine Linearbewegung in Richtung des Pfeils 6, der hier in der Achse 5 liegt, ausführen. Die Drehachse 5 des Werkstücks ist hier senkrecht ausgerichtet.

Im Sumpfbehälter 10 kann sich beim Betrieb der Vorrichtung durch ablaufendes, gegebenenfalls verunreinigtes Wasser ein Sumpf 11 bilden, der über ein Sumpfventil 12 abgelassen oder abgesaugt werden kann.

In dem Behälter 1 kann ein Unterdruck erzeugt werden, wenn die Pumpe 20 über die Vakuumleitung 21 Luft aus dem Inneren des Behälters 1 absaugt. Die Vakuumleitung 21 kann an den Sumpfbehälter 10 oder auch direkt an den Behälter 1 angeschlossen sein.

In die Wand des Behälters 1 ist eine Düse 27 eingebaut, die über eine Leitung 26 mit einer Erzeugungseinheit für Dampf oder Heißwasser verbunden ist. Diese Einheit ist bezüglich des Drucks und der Temperatur des Dampfs bzw. Heißwassers steuerbar. Dadurch kann auch der Massenstrom des jeweiligen Mediums gesteuert werden. Die Düse 27 bildet mit der Senkrechten bzw. der Achse 5 des Werkstücks einen stumpfen Winkel *α* von in diesem Fall beispielsweise etwa 110°. Der Strahl 28 des Mediums (Dampf bzw. Heißwasser) trifft nahezu im gleichen Winkel auf die Oberfläche des Werkstücks 4 an einer Auftreffstelle.

In der Wand des Behälters 1 ist ferner ein Infrarot-Temperatursensor 31 eingebaut, in dem durch eine Infrarotoptik die Messstelle 36 auf der Oberfläche des Werkstücks 4 auf einem Detektor abgebildet wird, der ein der Oberflächentemperatur entsprechendes Signal über eine Messleitung 32 abgibt. Zur Messung des Unterdrucks ist in der Wand des Behälters 1 außerdem ein Unterdrucksensor 30 eingebaut, der ein dem Unterdruck im Behälter 1 entsprechendes Signal über eine Messleitung 33 abgibt.

Einer Reglereinheit 35 empfängt Signale über die Messleitungen 32 und 33 und steuert über die Steuerleitungen 40 und 41 den von der Erzeugung einer 25 abgegebenen Massestrom des jeweiligen Mediums so, dass die über die Messleitung 32 vom Temperatursensor 31 gemessene Temperatur einen vorgegebenen Sollwert annimmt.

Zur Reinigung und Trocknung eines Werkstücks 4 wird zunächst der Behälter 1 durch Abnehmen des Deckels 2 geöffnet und das Werkstück 4 in die Arbeitslage gebracht, wo es von der (nicht gezeigten) Halterung drehbar und verschiebbar gehalten wird. Dabei befindet es sich zunächst in der gestrichelt dargestellten unteren Ausgangsposition. Der Behälter 1 wird durch Auflegen des Deckels 2 mithilfe der Dichtung 3 luftdicht verschlossen. Nun wird über die Reglereinheit 35 die Erzeugungseinheit 25 und die Vakuumpumpe 20 eingeschaltet und die Linear- und Drehbewegung des Werkstücks 4 eingeleitet. Dabei wird zunächst die Stirnfläche des Werkstücks 4 und danach die Seitenfläche von dem Dampf- bzw. Heißwasserstrahl 28 gereinigt. Nachdem die Temperatur an der auf der Oberfläche gleitenden Messstelle 36 vom Temperatursensor 31 gemessen wurde, werden Massestrom und Unterdruck durch die Reglereinheit 35 von den zunächst voreingestellten Anfangswerten so geregelt, dass sich die voreingestellte Solltemperatur an der Messstelle 36 ergibt.

Wird zur Reinigung Dampf verwendet, dann werden Verunreinigungen auf der Oberfläche des Werkstücks 4 teilweise mechanisch durch den übertragenen Impuls des Dampfstrahls als auch durch Dispersion in dem durch Kondensation entstehenden Wasser von der Oberfläche entfernt und vom Wasser mitgenommen. Ähnlich wirkt ein Heißwasserstrahl. Dieses Wasser läuft teilweise auf der Oberfläche des Werkstücks 4 nach und ab, teilweise wird es verspritzt und gelangt an die Innenwand des Behälters 1, wo es ebenfalls nach unten ablaufen kann. Schließlich bleibt ein Teil des Wassers auch benetzend an der Oberfläche zurück und verdampft, wobei es der Oberfläche Wärme entzieht. Das ablaufende Wasser gelangt über das Verbindung 13 in den Sumpfbehälter 10 und bildet den Sumpf 11, der durch das Ventil 12, beispielsweise während der Behälter 1 zum Werkstückwechsel geöffnet ist, abgelassen oder auch, beispielsweise kontinuierlich, abgepumpt werden kann.

Figur 2 veranschaulicht den Verlauf der Reinigung nach dem in Figur 1 gezeigten Ausführungsbeispiel der Erfindung. Durch die Linearbewegung des Werkstücks 4 trifft der Dampf- bzw. Heißwasserstrahl zunächst an der Auftreffstelle 51 auf die Seitenfläche des Werkstücks 4 und wandert dann längs der fiktiven Abtastbahn 50 schraubenförmig um das Werkstück 4 herum, bis er die ganze Oberfläche abgetastet hat. Linear- und Drehbewegung sind dabei so aufeinander abgestimmt, dass während einer Umdrehung des Werkstücks 4 dieses um einen Hub h linear bewegt wird. Die Auftreffstelle 51, 52 ist nicht punktförmig, sondern wegen der Schrägstellung der Düse 27 etwa elliptisch mit senkrechter gerichteter größerer Achse. Wie die nacheinander erreichten Auftreffstellen 52 zeigen, tritt eine gewisse Überlappung der Auftreffstelle in benachbarten Ästen der Abtastbahn 50 auf. Dadurch wird der Reinigungsprozess wiederholt und die Reinigungswirkung verbessert. Der Grad der Überlappung kann durch die Einstellung des Hubs h verändert werden.

Figur 3 zeigt schematisch eine zweite Ausführungsform der erfindungsgemäßen Vorrichtung im Querschnitt wobei lediglich die geänderten Bauteile dargestellt sind. Bei dieser Ausführungsform sind vier Düsen 68 in einer Ebene am Umfang des Behälters 1 im gleichen Winkelabstand voneinander angeordnet. Diese wirken gleichzeitig auf die Oberfläche des Werkstücks 4 ein.

Figur 4 veranschaulicht den Verlauf der durch die Düsen 68 der in Figur 3 gezeigten Ausführungsform erzeugten vier Abtastbahnen 60 auf der Oberfläche des Werkstücks 4. Dabei wird das Werkstück 4 bei 1 Umdrehung um den Hub linear bewegt. Wieder überlappen sich die Auftreffstellen 61 der benachbarten Abtastbahnen 60 und das Ausmaß der Überlappung kann durch die Einstellung des Hubs nach Bedarf angepasst werden.

Zur Demonstration des Reinigungs- und Trocknungseffekts wurde ein Zylinderkopf für einen Pkw-Motor erfindungsgemäß behandelt. Eine handelsübliche Klebefolie wurde auf eine glatte gereinigte und getrocknete Oberfläche aufgelegt und haftete ganzflächig und fest an dieser. Bei einem Vergleichsversuch mit einem auf herkömmliche Weise mit Druckluft gereinigten Zylinderkopf konnte die Klebefolie auch an der gleichen glatten Fläche nicht befestigt werden.

In Figur 5 sind bau- oder funktionsgleiche Bauteile mit denselben Bezugszeichen bezeichnet wie in Figur 1-4.

Dieses Ausführungsbeispiel unterscheidet sich vor allem durch die Weiterbildung des Rückführkreises über den aus der Behandlungskammer 1 Reinigungsflüssigkeit zurückgewonnen wird. Die durch den Unterdruck und die Temperatur erzeugten Dampfschwaden werden aus der Behandlungskammer 1 über eine erste Filtereinheit 71 von der Vakuumpumpe 20 angesaugt und dann einer nachgeschalteten zweiten Filter- und Abscheiderstufe 72 zugeführt, die einen Ölabscheider 74 aufweist. Der Auslass der Filtereinheit 71 mündet in den Ölabscheider 74. Ausgangsseitig ist die Vakuumpumpe 20 mit einer Kondensationseinheit 73 verbunden, deren Rücklauf ebenfalls im Ölabscheider 74 mündet. Von einem Saubertank 75 in der zweiten Filter- und Abscheiderstufe 72 wird über eine Wasserpumpe 76 in einer Zuleitung 77 der Dampferzeugers 25 gespeist. Durch den Ausgangsdruck des Dampferzeugers 25 und die Saugwirkung der Vakuumpumpe 20 wird das Eindüsen von Dampf mit hohem dynamischen Strahldruck gewährleistet. Durch den Kreislauf gemäß Figur 5 wird zudem Restwärme der rückgewonnenen Reinigungsflüssigkeit ausgenutzt, sodass eine zusätzliche Energieeinsparung realisiert wird.

Frischwasser wird nur bedarfsweise aufgrund der Verluste in der zweiten Filter- und Abscheiderstufe 72 zugeführt.

Figur 5 veranschaulicht zudem schematisch eine auf zwei Achsen H, V automatisch in die Behandlungskammer hinein und aus dieser heraus bewegbare Halterung 78 für das Werkstück 4. Die Halterung 78 bildet zugleich einen druckfesten Verschluss für die Öffnung der Behandlungskammer 1 in der Arbeitsstellung.

### BEZUGSZEICHENLISTE

- 1: Behälter
- 2: abnehmbarer Deckel
- 3: Dichtung
- 4: Werkstück
- 5: Achse des Werkstücks
- 6: Richtung der Linearbewegung
- 7: Richtung der Drehbewegung
- 10: Sumpfbehälter
- 11: Sumpf
- 12: Sumpfventil
- 13: Verbindungsrohr
- 20: Vakuumpumpe
- 21: Unterdruckleitung
- 25: Erzeugungseinheit für Dampf oder Heißwasser
- 26: Leitung für Dampf oder Heißwasser
- 27: Düse
- 28: Dampf- oder Heißwasserstrahl
- 30: Unterdrucksensor
- 31: Infrarot-Temperatursensor
- 32: Messleitung
- 33: Messleitung
- 35: Reglereinheit
- 36: Infrarot-Messstelle
- 40: Steuerleitung
- 41: Steuerleitung
- 60: Abtastbahn
- 52,61: Auftreffstelle
- 67: Richtung der Drehbewegung
- 68: Düsen
- h, h4: Hub während einer Umdrehung des Werkstücks
- 71: Filtereinheit
- 72: Filter- and Abscheiderstufe
- 73: Kondensationseinheit
- 74: Ölabscheider
- 75: Saubertank
- 76: Pumpe
- 77: Zuleitung
- 78: Halterung

## Patentansprüche

1. Verfahren zum Reinigen der Oberfläche eines Werkstücks (4) aus Metall mittels mindestens eines auf die Oberfläche an einer Auftreffstelle (51, 52, 61) auftreffenden Strahls (28) aus Wasserdampf und/oder Heißwasser, welcher von mindestens einer Düse (27, 68) erzeugt wird,
- wobei während dem Reinigen die Auftreffstelle(51, 52, 61) des Strahls (28) abtastend relativ zur Oberfläche bewegt wird, wobei Verunreinigungen der Oberfläche in einer Abtastrichtung hin zu einem Ende des Werkstücks (4) transportiert werden,
- wobei das Verfahren in einem geschlossenen Behälter (1) in einer Atmosphäre verminderten Drucks ausgeführt wird, sodass die auf der Oberfläche in Abtastrichtung hinter der Auftreffstelle (51, 52, 61) vorhandenen Reste kondensierten Wasserdampfs oder Wassers zumindest teilweise verdampfen,
- und dabei dem Werkstück (4) die durch den Strahl (28) zugeführte Wärme zumindest teilweise wieder entziehen, **dadurch gekennzeichnet, dass** das Abtasten bewirkt wird, indem das Werkstück (4), die mindestens eine Düse (27, 68) und/oder beide bewegt werden, und das Abtasten mittels des Strahls der Düse (27, 68) auf einer Abtastbahn (50, 60) erfolgt, die durch Überlagerung einer Kreisbewegung der wenigstens einen Düse (27, 68) und/oder des Werkstücks (4) und einer Linearbewegung des Werkstücks (4) und/oder der wenigstens einen Düse (27, 68) entsteht.

2. Verfahren nach Anspruch 1, **dadurch gekennzeichnet, dass** der verminderte Druck im Behälter und der Massestrom zur Erzeugung des Strahls aus Wasserdampf- und/oder Heißwasser so geregelt wird, dass
- die Temperatur des Werkstücks (4) nach Ende der Reinigung oder der Reinigung und Trocknung um nicht mehr als 5 K von seiner Temperatur vor Beginn der Reinigung abweicht, insbesondere um nicht mehr als 2 K von der Temperatur vor der Reinigung abweicht und dabei vorzugsweise
die Oberfläche des Werkstücks (4) hinter der Auftreffstelle (51, 52, 61) im gleichen Arbeitsschritt getrocknet wird.

3. Verfahren nach einem der vorangehenden Ansprüche, **dadurch gekennzeichnet, dass** mehrere Düsen (68) vorgesehen sind, welche jeweils einen Strahl (28) aus Wasserdampf- und/oder Heißwasser erzeugen.

4. Verfahren nach Anspruch 3, **dadurch gekennzeichnet, dass** der Strahl (28) mit der Richtung der Linearbewegung einen Winkel zwischen 90 und 135° bildet.

5. Verfahren nach einem der vorangehenden Ansprüche, **dadurch gekennzeichnet, dass** ablaufendes Wasser oder Spritzwasser am Boden des Behälters (1) in einem Sumpf (11) gesammelt und durch eine Filtereinheit (71) abgesaugt wird, durch welche ein Unterdruckerzeuger bzw. eine Vakuumpumpe (20) zur Erzeugung des verminderten Drucks im Behälter (1) Wasserdampf mit Verunreinigungsrückständen aus der Behandlungskammer absaugt; und/oder
dass auf das Werkstück (4) vor dem Reinigen oder dem Reinigen und Trocknen eine wässrige Lösung eines Reinigungsmittels aufgetragen, bevorzugt aufgesprüht wird.

6. Verfahren nach einem der vorangehenden Ansprüche, **dadurch gekennzeichnet, dass** die Oberflächentemperatur des Werkstücks (4) hinter der Auftreffstelle (51, 52, 61), in deren Bewegungsrichtung (6) gesehen, berührungslos gemessen und danach der Unterdruck sowie der Massenstrom des Wasserdampfs oder des Heißwassers geregelt werden.

7. Vorrichtung zum Reinigen der Oberfläche eines Werkstücks (4) durch Ausführung des Verfahrens nach einem der vorangehenden Ansprüche, umfassend
- eine Behandlungskammer mit einer Öffnung, die den Durchtritt des zu reinigenden Werkstücks (4) ermöglicht und die druckdicht verschließbar ist,
- eine Halterung für das Werkstück (4), mit der dieses in der Behandlungskammer gehalten und in der Behandlungskammer linear senkrecht bewegt werden kann,
- mindestens eine Düsenanordnung mit je einer oder mehreren Düsen (27, 68), wobei mittels der Halterung das Werkstück relativ zur Düsenanordnung(en) bewegt werden kann und die Düsenanordnung(en) einen relativ zur Halterung drehbaren Düsenträger umfassen,
- einen mit dem Inneren der Behandlungskammer verbundenen Unterdruckerzeuger zum Erzeugen eines Unterdrucks,
- eine Erzeugungseinheit (25) für Heißwasser oder Wasserdampf unter erhöhtem Druck, die mit der Düse (27, 68) oder den Düsen (27, 68) verbunden ist, sowie
- Mittel zur Einstellung der Temperatur des Heißwassers oder Wasserdampfs und/oder Mittel zur Einstellung des durch die Düsen fließenden Massestroms.

8. Vorrichtung nach Anspruch 7, wobei der Unterdruckerzeuger eine Vakuumpumpe (20) und die Erzeugungseinheit (25) ein Wasserdampferzeuger ist.

9. Vorrichtung nach Anspruch 7 oder 8, wobei eine Filtereinheit vorgesehen ist, durch welche der Unterdruckerzeuger bzw. die Vakuumpumpe (20) Wasserdampf mit Verunreinigungsrückständen aus der Behandlungskammer absaugt; wobei eine weitere Filter- und/oder Abscheiderstufe (72) an die Filtereinheit (71) angeschlossen ist, aus welcher rückgewonnene Reinigungsflüssigkeit im geschlossenen Kreislauf der Erzeugungseinheit (25) für Heißwasser oder Wasserdampf zugeführt wird.

10. Vorrichtung nach Anspruch 7, wobei die Mittel zur Einstellung des Massestroms den Druck des Wassers oder Wasserdampfs und/oder den Strömungswiderstand der Leitungen einstellen.

11. Vorrichtung nach Anspruch 7, wobei die Düsenanordnung mindestens eine um eine zu ihrer eigenen Achse parallele und/oder beabstandete Rotationsachse (7, 67) rotierenden Düse (27, 68) umfasst.

12. Vorrichtung nach Anspruch 7, wobei der Düsenträger auf welchem mehrere Düsen (68) der Düsenanordnung angeordnet sind, um eine zum Werkstück (4) gerichtete Rotationsachse (67) drehbar ist, und wobei die Düsen (27, 68) einen Winkel zwischen 0 und 45°, bevorzugt 0 bis 15° mit der Rotationsachse (67) bilden, wobei dieser Winkel für alle Düsen (27, 68) dieser Düsenanordnung gleich oder unterschiedlich sein kann.

13. Vorrichtung einem der vorangehenden Ansprüche 7 bis 12, ferner umfassend Mittel zur Messung der Oberflächentemperatur des Werkstücks (4), insbesondere zur berührungslosen Messung der Oberflächentemperatur des Werkstücks (4), und vorzugsweise ferner umfassend eine Reglereinheit (35) für den Unterdruck und den durch die Düsen (27, 68) fließenden Massestrom aufgrund der gemessenen Oberflächentemperatur.

14. Vorrichtung nach einem der vorangehenden Ansprüche 7 bis 13, wobei die Halterung (78) in die Behandlungskammer hinein und aus dieser heraus bewegbar ist und einen druckfesten Verschluss für die Öffnung der Behandlungskammer aufweist.

## Claims

1. A method for cleaning the surface of a metal workpiece (4) by means of at least one jet (28) of steam and/or hot water generated by at least one nozzle (27, 68) and impinging on the surface at a point of impingement (51, 52, 61),
- wherein during cleaning said point of impingement (51, 52, 61) of the jet (28) is moved relative to said surface in a scanning manner, wherein surface contaminants are transported in the scanning direction towards one end of the workpiece (4),
- wherein said method is performed in a closed container (1) in a reduced pressure atmosphere, so that the residues of condensed steam or water that are present on said surface behind said point of impingement (51, 52, 61) in the scanning direction at least partially evaporate,
- thereby at least partially extracting from said workpiece (4) the heat supplied by said jet (28), **characterized in that** the scanning is effected by moving said workpiece (4), said at least one nozzle (27, 68) ad/or both, and the scanning takes place by means of the jet of the nozzle (27, 68) over a scan path (50, 60), which results from superimposing a circular movement of the at least one nozzle (27, 68) and/or of the workpiece (4) and a linear movement of the workpiece (4) and/or the at least one nozzle (27, 68).

2. The method according to claim 1, **characterized in that** the reduced pressure in the container and the mass flow for generating the jet of steam and/or hot water is controlled so that
- after the end of said cleaning or cleaning and drying the temperature of said workpiece (4) differs by no more than 5 K from its temperature before the start of cleaning, in particular differs by no more than 2K from the temperature before said cleaning and thereby preferably the surface of said workpiece (4) is dried behind said point of impingement (51, 52, 61) in the same process step.

3. The method according to one of the preceding claims, **characterized in that** several nozzles (68) are provided, each generating a jet (28) of steam and/or hot water.

4. The method according to claim 3, **characterized in that** said jet (28) forms an angle of between 90 and 135° with the direction of said linear movement.

5. The method according to one of the preceding claims, **characterized in that** water run-off or water splashes are collected in a sump (11) at the bottom of said container (1) and are pumped off through a filter unit (71), through which a negative pressure generator or a vacuum pump (20) sucks steam with contaminant residues out of said treatment chamber for generating the reduced pressure in the container (1); and/or
**in that** before said cleaning or said cleaning and drying an aqueous solution of a cleaning agent is applied to said workpiece (4), preferably by spraying.

6. The method according to one of the preceding claims, **characterized in that** the surface temperature of said workpiece (4) behind said point of impingement (51, 52, 61), viewed in the direction of movement (6) thereof, is measured in a contactless manner and the negative pressure and the mass flow of said steam or hot water are controlled accordingly.

7. A device for cleaning the surface of a workpiece (4) through performing the method according to one of the preceding claims, comprising
- a treatment chamber having an opening, which allows the passage of said workpiece (4) to be cleaned and which can be pressure-sealed,
- a holder for said workpiece (4), with which it can be held within said treatment chamber and moved within said treatment chamber linearly and vertically,
- at least one nozzle arrangement each having one or more nozzles (27, 68), wherein the workpiece (4) can be moved relative to the nozzle arrangement(s) by means of the holder and nozzle arrangement(s) comprise(s) a nozzle carrier which is rotatable relative to the holder,
- a negative pressure generator connected to the interior of said treatment chamber for generating a negative pressure,
- a generator unit (25) for hot water or steam under increased pressure, which is connected to said nozzle (27, 68) or said nozzles (27, 68), and
- means for adjusting the temperature of said hot water or steam and/or means for adjusting the mass flow flowing through said nozzles.

8. The device according to claim 7, wherein said negative pressure generator is a vacuum pump (20) and said generator unit (25) is a steam generator.

9. The device according to claim 7 or 8, wherein a filter unit is provided, through which said negative pressure generator or said vacuum pump (20) sucks steam with contaminant residues out of said treatment chamber;
wherein a further filter stage and/or separator stage (72) is attached to said filter unit (71) from which recovered cleaning fluid is fed in a closed circuit to said generator unit (25) for hot water or steam.

10. The device according to claim 7, wherein said means for adjusting the mass flow adjust the pressure of said water or steam and/or the flow resistance of the lines.

11. The device according to claim 7, wherein said nozzle arrangement comprises at least one nozzle (27, 68) rotating around an axis of rotation (7, 67) parallel to and/or at a distance from its own axis.

12. The device according to claim 7, wherein the nozzle carrier, on which several nozzles (68) of the nozzle arrangement are arranged, is rotatable around an axis of rotation (67) directed towards said workpiece (4), and wherein the nozzles (27, 68) form an angle of between 0 and 45°, preferably 0 to 15°, with the axis of rotation (67), wherein this angle can be the same or different for all the nozzles (27, 68) of this nozzle arrangement.

13. The device according to one of the preceding claims 7 to 12, further comprising means for measuring the surface temperature of said workpiece (4), in particular for contactless measuring the surface temperature of said workpiece (4), and preferably further comprising a controller unit (35) for the negative pressure and the mass flow flowing through said nozzles (27, 68) based on the measured surface temperature.

14. The device according to one of the preceding claims 7 to 13, wherein said holder (78) can be moved into and out of said treatment chamber and comprises a pressure-resistant closure for said opening of said treatment chamber.

## Revendications

1. Procédé de nettoyage de la surface d'une pièce (4) en métal au moyen d'au moins un jet (28) de vapeur d'eau et/ou d'eau chaude frappant la surface en un point d'impact (51, 52, 61) et généré par au moins une buse (27, 68),
- pendant le nettoyage, le point d'impact (51, 52, 61) du jet (28) étant déplacé par balayage par rapport à la surface, les souillures de la surface étant transportées dans un sens de balayage vers une extrémité de la pièce (4),
- le procédé étant effectué dans un récipient fermé (1) sous atmosphère à pression réduite, de sorte que les restes de vapeur d'eau condensée ou d'eau présents sur la surface derrière le point d'impact (51, 52, 61) dans le sens de balayage se vaporisent au moins partiellement,
- et, ce faisant, retirent au moins partiellement la chaleur apportée à la pièce (4) par le jet (28), **caractérisé en ce que** le balayage est obtenu par le fait que la pièce (4), la au moins une buse (27, 68) et/ou les deux sont déplacées et que le balayage au moyen du jet de la buse (27, 68) se produit sur un trajet de balayage (50, 60) qui est généré par superposition d'un mouvement circulaire de la au moins une buse (27, 68) et/ou de la pièce (4) et d'un mouvement linéaire de la pièce (4) et/ou de la au moins une buse (27, 68).

2. Procédé selon la revendication 1, **caractérisé en ce que** la pression réduite à l'intérieur du récipient et le flux massique générant le jet de vapeur d'eau et/ou d'eau chaude sont réglés de sorte que
- après la fin du nettoyage ou du nettoyage et du séchage, la température de la pièce (4) ne soit pas différente de plus de 5 K de sa température avant le début du nettoyage, en particulier ne soit pas différente de plus de 2 K de la température avant le nettoyage et que, ce faisant, de préférence la surface de la pièce (4) derrière le point d'impact (51, 52, 61) soit séchée pendant la même étape de travail.

3. Procédé selon l'une des revendications précédentes, **caractérisé en ce que** sont prévues plusieurs buses (68) qui génèrent chacune un jet (28) de vapeur d'eau et/ou d'eau chaude.

4. Procédé selon la revendication 3, **caractérisé en ce que** le jet (28) forme un angle compris entre 90 et 135° avec le sens du mouvement linéaire.

5. Procédé selon l'une des revendications précédentes, **caractérisé en ce que** l'eau ou l'eau projetée qui s'écoule est collectée dans un collecteur (11) situé au fond du récipient (1) et aspirée à travers une unité de filtrage (71), à travers laquelle un générateur de dépression ou une pompe à vide (20) générant la pression réduite à l'intérieur du récipient (1) aspire la vapeur d'eau chargée de résidus de souillures vers l'extérieur de la chambre de traitement ; et/ou qu'avant le nettoyage et/ou le nettoyage et le séchage, une solution aqueuse d'un produit nettoyant est appliquée, de préférence pulvérisée, sur la pièce (4).

6. Procédé selon l'une des revendications précédentes, **caractérisé en ce que** la température superficielle de la pièce (4) derrière le point d'impact (51, 52, 61), vu dans le sens de déplacement (6) dudit point d'impact, est mesurée sans contact et qu'ensuite, la dépression et le flux massique de la vapeur d'eau ou de l'eau chaude sont régulés.

7. Dispositif de nettoyage de la surface d'une pièce (4) par exécution du procédé selon l'une des revendications précédentes, comportant
- une chambre de traitement présentant une ouverture qui permet le passage de la pièce (4) à nettoyer et qui peut être fermée de manière hermétique à la pression,
- un support pour la pièce (4), par lequel celle-ci peut être tenue dans la chambre de traitement et déplacée de manière linéaire dans le sens vertical dans la chambre de traitement,
- au moins un assemblage de buses comportant respectivement une ou plusieurs buses (27, 68), la pièce pouvant être déplacée par le support par rapport au(x) assemblage(s) de buses et le(s) assemblage(s) de buses comportant un portebuse pivotant par rapport au support,
- un générateur de dépression relié à l'intérieur de la chambre de traitement et destiné à générer une dépression,
- une unité de production (25) d'eau chaude ou de vapeur d'eau sous pression accrue, qui est reliée à la buse (27, 68) ou aux buses (27, 68), ainsi que
- des moyens de réglage de la température de l'eau chaude ou de la vapeur d'eau et/ou des moyens de réglage du flux massique s'écoulant à travers les buses.

8. Dispositif selon la revendication 7, le générateur de dépression étant une pompe à vide (20) et l'unité de production (25) un générateur de vapeur d'eau.

9. Dispositif selon la revendication 7 ou 8, étant prévue une unité de filtrage à travers laquelle le générateur de dépression ou la pompe à vide (20) aspire la vapeur d'eau chargée de résidus de souillures hors de la chambre de traitement ; un autre étage de filtrage et/ou de séparation (72) étant raccordé à l'unité de filtrage (71), à partir duquel le liquide de nettoyage récupéré est dirigé en circuit fermé vers l'unité de production (25) d'eau chaude ou de vapeur d'eau.

10. Dispositif selon la revendication 7, les moyens de réglage du flux massique réglant la pression de l'eau ou de la vapeur d'eau et/ou la résistance à l'écoulement des conduites.

11. Dispositif selon la revendication 7, l'assemblage de buses comprenant au moins une buse (27, 68) tournant autour d'un axe de rotation (7, 67) parallèle et/ou espacé par rapport à son propre axe.

12. Dispositif selon la revendication 7, le porte-buses sur lequel sont disposées plusieurs buses (68) de l'assemblage de buses pouvant tourner autour d'un axe de rotation (67) dirigé vers la pièce (4) et les buses (27, 68) formant avec l'axe de rotation (67) un angle compris entre 0 et 45°, de préférence compris entre 0 et 15°, cet angle pouvant être identique ou différent pour toutes les buses (27, 68) de cet assemblage de buses.

13. Dispositif selon l'une des revendications précédentes 7 à 12, comprenant en outre des moyens de mesure de la température superficielle de la pièce (4), en particulier pour la mesure sans contact de la température superficielle de la pièce (4), et préférentiellement comprenant en outre une unité de régulation (35) pour la dépression et le flux massique s'écoulant à travers les buses (27, 68) sur la base de la température superficielle mesurée.

14. Dispositif selon l'une des revendications précédentes 7 à 13, le support (78) pouvant être entré dans et sorti de la chambre de traitement et présentant une fermeture hermétique à la pression pour l'ouverture de la chambre de traitement.
